# EUROPÄISCHE PATENTSCHRIFT

(11) **EP 1 188 495 B1**
(45) Veröffentlichungstag und Bekanntmachung des Hinweises auf die Patenterteilung: **12.11.2003**
(21) Anmeldenummer: 01121429.3
(22) Anmeldetag: 07.09.2001
(51) Int. Cl.: B21D 22/20

(54) **Vorrichtung zum hydromechanischen Umformen von Platinen, sowie eine Verbindungseinrichtung für eine solche Vorrichtung**
Device for hydro-mechancial forming of plates, as well as a coupling device therefor
Dispositif pour le formage hydro-mécanique des tôles, ainsi qu'un dispositif de raccordement pour lequel

(30) Priorität: 15.09.2000 DE 10045635
(43) Veröffentlichungstag der Anmeldung: 20.03.2002
(73) Patentinhaber: AUDI AG, 85045 Ingolstadt (DE)
(72) Erfinder: Donhauser, Christian, 85375 Neufahrn (DE); Hofstetter, Josef, 85088 Vohburg (DE)
(74) Vertreter: Geissler, Manfred

(56) Entgegenhaltungen:
- DE-A- 19 717 953
- DE-A- 19 858 971
- JP-A- 60 116 994
- US-A- 4 472 955
- US-A- 4 568 114

## Beschreibung

Die Erfindung betrifft eine Vorrichtung zum hydromechanischen Umformen von Platinen mit einem Tischteil, über dem ein Umformwerkzeug, enthaltend einen Wirkmediumbehälter, vorgesehen ist, wobei der Wirkmediumbehälter zumindest eine Zuleitung und/oder Ableitung für ein unter einen regelbaren Druck setzbares Wirkmedium aufweist.

Derartige Vorrichtungen sind, gemäß dem Oberbegriff von Anspruch 1, z.B. aus der US-A 4472955 bekannt. Bei diesen ist anstelle einer Formmatrize im Unterwerkzeug ein Wirkmediumbehälter mit flüssigem Wirkmedium, beispielsweise einer Emulsion oder Lösung, vorgesehen. Ein in einem Oberwerkzeug vorgesehener Formstempel formt die zwischen einem Niederhalter und einem Ziehring flüssigkeitsdicht eingespannte Platine, also das zu formende Blech, gegen das mit Druck beaufschlagte Wirkmedium. Während das Wirkmedium zunächst mit einem verhältnismäßig geringen Druck beaufschlagt wird, wird beim Ausformen nach dem Einsenken des Formstempels in die Platine ein Wirkmediumdruck von z.B. 300 bar oder mehr aufgebaut. Der Druckaufbau in dem Wirkmediumbehälter erfolgt geregelt über in oder vor den Zu- und/oder Ableitungen des Wirkmediumbehälters vorgesehene Ventile, die das Wirkmedium von einem Vorratsbehälter zu dem Wirkmediumbehälter fördern oder aus diesem wieder ableiten.

Wie bereits in der DE 198 58971 A1 beschrieben, ist insbesondere eine regelbare Pumpe zwischen dem Vorratsbehälter und dem Wirkmediumbehälter zwischengeschaltet. Die zum Teil mit hohen Drücken beaufschlagten Zu- und Ableitungen des Wirkmediumbehälters sind bei den bekannten Vorrichtungen einzeln an dem Umformwerkzeug bzw. dem Wirkmediumbehälter befestigt. Die Zu- und Ableitungen sind als Schläuche ausgebildet und über Verbindungseinrichtungen lösbar an Umformwerkzeug und/oder Wirkmediumbehälter befestigt. Sind mehrere Zu- und Ableitungen vorgesehen, führt dies bei den bekannten Vorrichtungen häufig zu Problemen mit der Zugänglichkeit zur Vorrichtung, da die Schläuche bzw. Zu- und Ableitungen einen erheblichen Platzbedarf den im allgemeinen baugleichen Vorrichtungen haben.

Aus der US 4,472,955 ist eine Vorrichtung zum hydromechanischen Umformen bekannt, bei der eine hydraulische Druckkammer unter einer Matrize, gefüllt mit einer Flüssigkeit, vorgesehen ist. An der Oberseite der Matrize ist eine ringförmige Vertiefung ausgebildet, die über Kanäle in der Matrize mit der hydraulischen Druckkammer in Verbindung steht. Die hydraulische Druckkammer kann auch zum Teil in einem kuppelförmigen Block unter der Matrize ausgebildet sein. Vom Boden der Druckkammer kann ein Durchgangskanal u.a. durch das Pressenbett gehen und mit einer äußeren Steuereinrichtung verbunden sein. Die Steuereinrichtung weist eine Pumpe zum Zuführen der Flüssigkeit in die Druckkammer und ein Steuerventil zum Einstellen des hydraulischen Drucks auf einen gewünschten Wert auf.

Verbindungseinrichtungen sind aus der JP 60-116994 und der US 4,568,114 bekannt. Die in der letzteren offenbarte Verbindungseinrichtung umfasst ein Element, in dem eine Bohrung vorgesehen ist, die sich zu der Außenseite des Elements hin mit einem weiter werdenden Durchmesser öffnet. In die Bohrung wird ein Rohrende eingefügt. Um eine Befestigung in der Bohrung zu ermöglichen, sind außerdem eine Überwurfmutter und ein Zwischenring vorgesehen, der zwischen der Außenseite des Rohrendes und der Innenseite des Elements eingefügt ist. Der Zwischenring weist scharfkantige Widerhaken auf, die sich in die Außenseite des Rohrendes eingraben. Die Überwurfmutter drückt Element und Zwischenring zusammen, so dass diese gegen das Rohrende gepresst werden und dieses festhalten.
Der Erfindung liegt daher die Aufgabe zugrunde, eine Vorrichtung nach dem Oberbegriff des Anspruchs 1 dahingehend weiterzubilden, daß der vorstehend genannte Nachteil der schlechten Zugänglichkeit zu der Vorrichtung aufgrund der unter Umständen zahlreichen Zuleitungs- und Ableitungsschläuche behoben wird, was insbesondere auch zu einer größeren Sicherheit für die an der Vorrichtung arbeitenden Personen führt, da gerade eine große Anzahl an Druckschläuchen stets so verlegt werden muß, daß kein Risiko bzw. keine Gefährdung der umstehenden Personen durch diese auftreten kann.

Diese Aufgabe wird durch die Merkmale des Anspruchs 1 gelöst. Weiterbildungen der Erfindung sind in den anhängigen Ansprüchen definiert.

Dadurch wird eine Vorrichtung zum hydromechanischen Umformen von Platinen geschaffen, bei der zum einen durch das verlegen der Zuleitungen und/oder Ableitungen des Wirkmediumbehälters in den Tischteil, also in den Teil der Vorrichtung, der unterhalb des Wirkmediumbehälters angeordnet ist, die Vorrichtung von der Seite zugänglich wird, da die Zuleitungen und/oder Ableitungen nach unten aus der vorrichtung herausgeführt werden. Dadurch können die Zuleitungen und/oder Ableitungen in eine solche Richtung zu dem Vorratsbehälter hin von der Vorrichtung weg verlegt werden, daß keine Behinderung der an der Vorrichtung arbeitenden Personen mehr auftritt. Die unter Druck stehenden Zuleitungen und/oder Ableitungen können außerdem vorteilhaft in eine solche Richtung von der Vorrichtung weggeführt werden, daß eine Gefährdung der an der Vorrichtung arbeitenden Personen durch diese weitgehend vermieden werden kann.

Bevorzugt ist zumindest eine Zuleitung und/oder Ableitung gangartig in dem Tischteil vorgesehen. Besonders bevorzugt sind innerhalb des Tischteils mehrere Zuleitungen und/oder Ableitungen als Gänge und/oder als ein Gang von einer oder mehreren Zuleitungen und/oder Ableitungen durchzogener Gang integriert. Werden einzelne Gänge oder zumindest ein Gang für die Zuleitung und/oder Ableitung in dem Tischteil vorgesehen, kann der auf das in diesem geführte Druckmedium wirkende Druck von dem Tischteil aufgenommen werden. Hierdurch entsteht eine Druckummantelung, die sehr viel besser und sicherer ist als die Verwendung von Druckschläuchen. Auch bei dem Einlegen von Druckschläuchen oder anders ausgebildeten Zuleitungen und/oder Ableitungen in einem Gang in dem Tischteil der Vorrichtung wird vorteilhaft eine zusätzliche Druckummantelung durch den Tischteil geschaffen, die ebenfalls diesen Sicherheitsaspekt aufweist.

Vorzugsweise sind die Zuleitungen und/oder Ableitungen in den Tischteil mechanisch eingearbeitet, insbesondere durch Bohrungen, Fräsen oder ein anderes mechanisches Trennverfahren. Es können somit vorteilhaft die Zuleitungen und/oder Ableitungen auch in bereits bestehende Tischteile nachträglich eingearbeitet werden. Alternativ können vorteilhaft die Zuleitungen und/oder Ableitungen in den Tischteil eingegossen sein. Dieses Verfahren wird vorzugsweise bei der Neuherstellung von Tischteilen der Vorrichtung verwendet, bei denen die Tischteile im Gußverfahren hergestellt werden. Das Eingießen der Zuleitungen und/oder Ableitungen, also das Vorsehen von Hohlräumen in dem Tischteil während des Gießens des Tischteils läßt es vorteilhaft zu, daß beliebige Durchmesser von Zuleitungen und/oder Ableitungen, also Gängen, hergestellt werden. Dies ist bei dem mechanischen Einarbeiten in einen bereits bestehenden Tischteil sehr viel komplizierter möglich. Der Durchmesser und die sonstigen Abmessungen der Zuleitungen und/oder Ableitungen wird im wesentlichen durch die Materialstärke des Tischteils sowie die erforderliche Stabilität bei Druckbeaufschlagung begrenzt. Außerdem ist es möglich, die in dem Tischteil integrierten Zuleitungen und/oder Ableitungen mit unterschiedlichen Durchmessern zu versehen, so daß unterschiedliche Strömungsgeschwindigkeiten in dem durchgesandten Wirkmedium erzielt werden können. Dies kann sich während des Zuführens und Abführens von Wirkmedium als vorteilhaft erweisen.

Vorzugsweise sind die in dem Tischteil integrierten Zuleitungen und/oder Ableitungen und/oder der Tischteil so ausgebildet, insbesondere weisen sie solche Abmessungen auf, daß sie für das Durchströmen mit einem Wirkmedium unter einem niedrigen und/oder hohen Druck geeignet sind. Beispielsweise können auch Zuleitungen und/oder Ableitungen mit unterschiedlichen Durchmessern in dem Tischteil vorgesehen werden, die jeweils für die Beaufschlagung mit niedrigen oder hohen Drücken ausgebildet sind. Bei dem Beaufschlagen mit einem hohen Druck können dann beispielsweise lediglich die einen Zu- und/oder Ableitungen verwendet werden und beim Beaufschlagen mit einem niedrigen Druck beide oder lediglich die jeweils anderen Zuleitungen und/oder Ableitungen. Auch hierdurch kann die Sicherheit für die an der Vorrichtung arbeitenden Personen erhöht werden.

In einer alternativen Ausführungsform kann vorzugsweise ein Teil der zumindest einen Zuleitung und/oder Ableitung unter dem Tischteil, insbesondere zwischen Tischzylindern, zum Verstellen der Höhe des Tischteils angeordnet sein. Diese Anordnung erweist sich dann als vorteilhaft, wenn zwischen den Tischzylindern ausreichend Platz vorhanden ist, um die Zuleitung und/oder Ableitung dort hindurchzuführen. Bei dieser Ausführungsvariante wird vorteilhaft der Tischteil lediglich in Richtung seiner Dicke mit einer Bohrung oder einer Durchgangsöffnung versehen. Im Unterschied zu dem Anordnen eines Ganges, der sich sowohl in Längsrichtung als auch in Richtung in der Dicke des Tischteils erstreckt, - oder in Querrichtung des Tischteils und in dessen Dicke - ist somit ein geringerer Fertigungsaufwand erforderlich. Allerdings sind die Zuteilungen und/oder Ableitungen weiterhin außerhalb bzw. unterhalb des Tischteils als Druckschläuche vorgesehen. Der Vorteil der besseren Zugänglichkeit der Vorrichtung von der Seite bleibt jedoch auch bei dieser Ausführungsform vorteilhaft erhalten.

Vorzugsweise sind der Tischteil und/oder der Wirkmedienbehälter mit der Verbindungseinrichtung versehen. Die Verbindungseinrichtung enthält vorzugsweise eine sich einseitig verjüngende Bohrung und ein sich zumindest teilweise verjüngendes Verbindungsstück, die dichtend ineinanderfügbar sind. Die sich verjüngende Bohrung ist besonders bevorzugt in dem Tischteil und das Verbindungsstück an dem Umformwerkzeug und/oder dem Wirkmediumbehälter und/oder die sich verjüngende Bohrung ist in dem Umformwerkzeug und/oder dem Wirkmediumbehälter und das Verbindungsstück an dem Tischteil vorgesehen. Durch die insbesondere über Konusformen ineinandergreifende Bohrung und das Verbindungsstück wird eine besonders gut durch Druck beaufschlagbare Verbindungsmöglichkeit geschaffen. Außerdem ist eine Zentrierung von Bohrung und Verbindungsstück dadurch leichter möglich. Wenn in dem Tischteil Gänge oder Bohrungen für die Zuleitungen und/oder Ableitungen vorgesehen werden, werden diese vorzugsweise im Endbereich, also in dem zu dem Umformwerkzeug bzw. dem Wirkmediumbehälter weisenden Bereich, mit einem Konus versehen. Vorzugsweise öffnet sich die Bohrung zur Außenfläche des Tischteils hin. Hierdurch kann ein sich teilweise verjüngendes Verbindungsstück in diese Bohrung eingreifen. Zum Abdichten wird lediglich ein O-Ring oder dergleichen in die Bohrung eingelegt und das Verbindungsstück selbst in dem Umformwerkzeug bzw. Wirkmediumbehälter durch einen entsprechenden Dichtring, insbesondere O-Ring, abgedichtet. Beispielsweise kann das Verbindungsstück in das Umformwerkzeug bzw. in den Wirkmediumbehälter eingeschraubt werden. Hierdurch wird eine gegendrucksichere Verbindungsform geschaffen. Soll das Verbindungsstück in dem Tischteil angeordnet werden, wird der Endbereich der durch das Tischteil hindurchgehenden Bohrung oder des Ganges der Zuleitungen und/oder Ableitungen vorzugsweise zylindrisch geformt und insbesondere mit einem Gewinde versehen, in das das Verbindungsstück eingeschraubt werden kann. Bei einer solchen Ausführungsvariante weist vorzugsweise der Bodenbereich des Umformwerkzeugs bzw. Wirkmediumbehälters eine sich nach außen zu dem Tischteil öffnende Bohrung oder Durchgangsöffnung auf, die ansonsten konisch zuläuft. Auch bei dieser Ausführungsform ist vorzugsweise in der Bohrung und im Befestigungsbereich des Verbindungsstücks jeweils ein Dichtring vorgesehen.

Bevorzugt ist das den Wirkmediumbehälter aufweisende Umformwerkzeug so positionsgenau auf dem Tischteil absenkbar, insbesondere vor einem Umformvorgang, daß die zumindest eine Bohrung und das zumindest eine Verbindungsstück dichtend ineinandergreifen. Hierbei ist es besonders vorteilhaft, wenn sich in Richtung zu der Bohrung hin verjüngende Verbindungsstücke vorgesehen sind, da diese selbstzentrierend sein können bzw. zumindest eine Zentrierung unterstützen. Die Zentrierung von Umformwerkzeug und Tischteil kann auch durch Bolzen und/oder Stifte unterstützt werden, die ebenso als Verbindungsstück verwendet werden können.

Üblicherweise erfolgt ein Befüllen des Wirkmediumbehälters, gesteuert durch eine Steuereinrichtung bzw. geregelt durch eine Regeleinrichtung, die Ventile zwischen Vorratsbehälter für Wirkmedium und Wirkmediumbehälter öffnet. Alternativ hierzu kann bevorzugt zumindest ein Sensormittel zum Auslösen eines selbständigen Befüllens des Wirkmediumbehälters nach Absenken des Umformwerkzeugs auf den Tischteil und dichtendem Ineinandergreifen von Bohrungen und Verbindungsstücken vorgesehen sein. Die Sensormittel werden beispielsweise am äußeren Ende des Verbindungsstücks wie der Bohrung angeordnet und wirken auf ein Einlaß- bzw. Auslaßventil ein, das zwischen Vorratsbehälter und Wirkmediumbehälter angeordnet ist, insbesondere auch im Bereich der Verbindungseinrichtung bzw. des Verbindungsstücks angeordnet sein kann. Derartige Sensormittel erweisen sich als vorteilhaft, sofern zwischen jedem Umformvorgang das Umformwerkzeug, enthaltend den Wirkmediumbehälter, von dem Tischteil getrennt wird, also von diesem abgehoben wird. Sofern das Umformwerkzeug lediglich einmalig auf dem Tischteil aufgefügt und nicht nach jedem Umformvorgang wieder von diesem abgehoben wird, wird vorzugsweise ein Befüllen des Wirkmediumbehälters über herkömmliche Ventile zwischen dem Vorratsbehälter und den Zuleitungen und/oder Ableitungen zu dem Wirkmediumbehälter vorgesehen.

Vorzugsweise weist das Verbindungsstück Befestigungseinrichtungen zum Befestigen in dem Tischteil und/oder dem Umformwerkzeug und/oder dem Wirkmediumbehälter auf und ist insbesondere mit einem Gewinde versehen. Als Befestigungseinrichtungen können beispielsweise Schrauben vorgesehen sein, die das Verbindungsstück im Bereich eines daran vorgesehenen Kragens oder einer Flanschplatte mit dem Umformwerkzeug bzw. Wirkmediumbehälter oder dem Tischteil verbinden. Zusätzlich weist das Verbindungsstück vorzugsweise ein Außengewinde auf, mittels dessen es in eine entsprechende Bohrung oder Öffnung in dem Tischteil und/oder dem Umformwerkzeug bzw. Wirkmediumbehälter befestigt wird.

Besonders bevorzugt ist das zumindest eine Verbindungsstück aus dem Tischteil und/oder dem Umformwerkzeug steuerbar oder regelbar herausfahrbar und in die zumindest eine Bohrung einfügbar, insbesondere über ein elektrisch betätigtes Gewinde und/oder hydraulisch, mechanisch oder pneumatisch betätigt, insbesondere nach vorheriger Zentrierung von Bohrungen und Verbindungsstücken zueinander. Bei dieser Ausführungsform wird zunächst das Umformwerkzeug zur Auflage auf dem Tischteil gebracht und erst nachfolgend die Verbindungsstücke in die entsprechenden Bohrungen eingefahren, was insbesondere auf elektrischem, hydraulischem, mechanischem oder pneumatischem Wege geschehen kann. Anders als bei der zuvor geschilderten Ausführungsform, bei der die Verbindungsstücke bereits mit ihrem konisch zulaufenden Teil über die Oberfläche von Umformwerkzeug bzw. Wirkmediumbehälter oder Tischteil hinausragen und beim Aufeinanderzufahren von Umformwerkzeug und Tischteil Gefahr laufen, beschädigt zu werden, ist bei dieser Ausführungsvariante ein Herausfahren über die Oberfläche von Umformwerkzeug oder Tischteil erst nach dem Zusammenfügen bzw. Aufeinanderfügen von Umformwerkzeug und Tischteil vorgesehen. Gerade bei dieser Ausführungsform können Zentrierungsstifte oder Bolzen dafür sorgen, daß die noch eingefahrenen Verbindungsstücke positionsgenau über den Bohrungen in dem jeweiligen anderen Bauteil zur Anlage kommen.

Vorzugsweise ist die zumindest eine in oder unter dem Tischteil vorgesehene Zuleitung und/oder Ableitung an dem von der Verbindungseinrichtung wegweisenden Ende mit einem Anschlußstück zum Anschließen an eine Wirkmediumleitung und/oder eine Steuer- oder Regeleinrichtung zum Steuern oder Regeln der zu- und/oder abgeleiteten Wirkmediummenge versehen. Das Anschlußstück kann entweder ein Außengewinde oder ein Innengewinde aufweisen, an dem ein herkömmlicher Druckschlauch angeschlossen werden kann. Es kann alternativ auch ein Klinkenverschluß mit einem rückziehbaren Überwurfteil zum Lösen der Verbindung vorgesehen werden. Das Anschlußstück kann sowohl in einer ersten als Gang gefertigten Zuleitung und/oder. Ableitung in dem Tischteil eingefügt bzw. an diesem angeschlossen werden, als auch an eine durch die Dicke des Tischteils gehende, mit einem Verbindungsstück versehene Bohrung insbesondere unter Vorsehen eines Winkelstücks eingefügt werden. Auch hierbei sind jeweils vorzugsweise Gewindeverbindungen vorgesehen.

Bei einer besonders bevorzugten Verbindungseinrichtung ist das Verbindungsstück mit einer Befestigungseinrichtung zum Befestigen an dem Wirkmediumbehälter und/oder dem Umformwerkzeug und/oder der Wirkmediumzuleitung und/oder -ableitung versehen Besonders bevorzugt ist das sich zumindest teilweise verjüngende Verbindungsstück in der Verbindungseinrichtung elektrisch, hydraulisch, mechanisch oder pneumatisch verstellbar. Hierdurch ist es insbesondere in die Oberfläche von Tischteil oder Umformwerkzeug einziehbar.

Der besondere Vorteil der Vorrichtung besteht auch darin, daß die Anzahl der Anschlüsse bzw. Zuleitungen und/oder Ableitungen beliebig gewählt werden kann. Es können also beispielsweise mehrere Gänge in dem Tischteil vorgesehen werden. Auch sind mehrere Bohrungen sowohl im Umformwerkzeug als auch im Tischteil möglich. Auch die Anordnung der einzelnen Zuleitungen und/oder Ableitungen bzw. von deren Verbindungseinrichtungen zum Verbinden mit dem Wirkmediumbehälter bzw. dem Umformwerkzeug ist beliebig wählbar. Die einzelnen Zuleitungen und/oder Ableitungen in Form von Gängen oder Bohrungen innerhalb des Tischteils können beliebig geformt sein, insbesondere einen runden, eckigen, quadratischen oder mehreckigen oder beliebig geformten Querschnitt aufweisen. Durch das Vorsehen von Gängen innerhalb des Tischteils zur Bildung der Zuleitungen und/oder Ableitungen wird eine Unabhängigkeit von der Werkstoffkombination geschaffen, da insbesondere auch beliebige Wirkmedien durch diese Zuleitungen und/oder Ableitungen in Form von Gängen in dem Tischteil gesandt werden können. Bei der Verwendung von Schläuchen ist üblicherweise darauf zu achten, daß auch bei hohen Drücken der Druckschlauch und dessen Anschlußstücke zum Verbinden mit dem Wirkmediumbehälter bzw. dem Umformwerkzeug nicht unterbrochen werden, also sich der Schlauch nicht von seinem Anschlußstück löst. Der Verschleiß von Schlauch und Anschlußstück wird in den meisten Fällen sehr unterschiedlich sein, weswegen das Vorsehen von engen Gängen in dem Tischteil besonders vorteilhaft ist, da hier sowohl für die Verbindungseinrichtung als auch für die Anschlußstücke als auch für das Tischteil selbst vorzugsweise Metalle verwendet werden, die problemlos miteinander kombiniert werden können. Aufgrund der größeren Materialstärke im Vergleich zum Schlauch ist auch eine bessere Druckfestigkeit und eine größere Resistenz gegen sogar aggressivere Wirkmediumzusammensetzungen möglich, insbesondere durch Beschichten der Innenflächen in der als Gänge geformten Zuleitungen und/oder Ableitungen in dem Tischteil. Aufgrund der Materialstärke des Tischteils ist ebenfalls eine Unabhängigkeit von der Wirkmediumtemperatur möglich, was gerade bei hohen Drücken ansonsten bei Verwendung von Druckschläuchen nicht unbedingt gegeben ist.

Zur näheren Erläuterung der Erfindung werden im folgenden Ausführungsbeispiele anhand der Zeichnungen näher beschrieben. Diese zeigen in:
- Figur 1: eine Prinzipskizze einer erfindungsgemäßen Vorrichtung in Form von Gängen als in einem Tischteil integrierter Zuleitung,
- Figur 2: eine Draufsicht auf eine zweite Ausführungsform einer erfindungsgemäßen Vorrichtung, bei der Zuleitungen bzw. Ableitungen zwischen Tischzylindern unterhalb des Tischteils angeordnet sind,
- Figur 3: eine Querschnittsansicht durch das Tischteil gemäß Figur 1 mit in einem Gang angeordneten zusätzlichen Zuleitungen bzw. Ableitungen,
- Figur 4: eine Querschnittsansicht einer ersten Ausführungsform einer Verbindungseinrichtung zum Verbinden von Umformwerkzeug und Tischteil der Vorrichtung gemäß Figur 1, und
- Figur 5: eine Querschnittsansicht einer zweiten Ausführungsform einer Verbindungseinrichtung zwischen Umformwerkzeug und Tischteil für die Vorrichtung gemäß Figur 2.

Figur 1 zeigt einen Querschnitt einer ersten Ausführungsform eines Tischteils 1 und eines Umformwerkzeugs 2 mit einem Wirkmediumbehälter 3 zur Aufnahme eines Wirkmediums 4 als Teil einer Vorrichtung zum hydromechanischen Umformen von Platinen 5. Die Platine 5 ist auf das Umformwerkzeug, das in der Vorrichtung insbesondere ein Unterwerkzeug ist, aufgelagert, so daß ein nicht dargestelltes Oberwerkzeug mit einem Stempel ein Umformen der Platine gegen den in dem Wirkmedium aufbaubaren Druck vornehmen kann. Hierbei wird die Platine von ebenfalls nicht dargestellten Niederhaltern auf der Oberfläche des Umformwerkzeugs 2 gehalten.

Das Wirkmedium 4 wird dem Wirkmediumbehälter 3 durch eine Zuleitung 6 zugeführt. Diese kann zugleich auch als Ableitung verwendet werden, um den Wirkmediumbehälter wieder zu entleeren. Sowohl zum Befüllen als auch zum Entleeren des Wirkmediumbehälters ist ein Vorratsbehälter 7 und eine Pumpe bzw. ein Ventil 8 vorgesehen. Die Leitungen 6 umfassen Leitungen 9, die außerhalb des Tischteils 1 zwischen dem Vorratsbehälter 7 und der Pumpe/Ventil 8 sowie zwischen Pumpe/Ventil 8 und dem Tischteil 1 angeordnet sind. Die Leitungen 6 umfassen außerdem eine Zu-/Ableitung 10, die innerhalb des Tischteils 1 vorgesehen ist. Die in dem Tischteil 1 vorgesehene Zu-/Ableitung 10 ist in diesen gangartig integriert, wobei sie entweder durch ein mechanisches Trennverfahren, Bohren oder Fräsen, in den Tischteil eingearbeitet oder bereits während des Gußvorgangs des Tischteils als Hohlraum in diesem vorgesehen ist.

Die Zu-/Ableitung 10 ist aus einem in Längsrichtung des im Tischteils 1 sich erstreckenden Teilbereich 11 und aus einem sich senkrecht dazu, also im wesentlichen in Richtung der Dicke des Tischteils 1 sich erstreckenden Teil 12 aufgebaut. Der zweite Teil 12 ist über eine Verbindungseinrichtung 13 mit dem Wirkmediumbehälter verbunden, wobei die Verbindungseinrichtung ein Verbindungsstück 14 und eine Bohrung in dem Umformwerkzeug 2 umfaßt.

Nach dem Aufsetzen des Umformwerkzeugs 2 auf den Tischteil 1 und den dabei oder nachfolgend erfolgenden Verbindungen der Bohrung über das Verbindungsstück mit dem zweiten Teil 12 der Zu-/Ableitung 10 für das Wirkmedium 4 kann dieses zwischen dem Wirkmediumbehälter 3 und dem Vorratsbehälter 7 hin- und hergepumpt werden bzw. in dem Wirkmediumbehälter selbst unter den erforderlichen Druck gesetzt werden. Dies geschieht vorzugsweise ebenfalls über das skizzierte Ventil bzw. die Pumpe 8 sowie eine Regeleinrichtung zum Einregeln des für das hydromechanische Umformen erforderlichen Drucks im Wirkmedium.

Anstelle des Vorsehens der Zu-/Ableitung 10 innerhalb des Tischteils 1, was sich gerade bei hohen Drücken als sehr vorteilhaft erweisen kann, können die Zu-/Ableitungen 10 auch unterhalb des Tischteils 1 so vorgesehen sein, daß lediglich der erste Teil 11 unterhalb des Tischteils geführt wird, wohingegen der zweite Teil 12 sich weiterhin quer durch den Tischteil 1 erstreckt. Eine solche Ausführungsform ist in Figur 2 in einer Querschnittsansicht dargestellt, wobei der Querschnitt quer zu den den Tischteil 1 verfahrenden Tischzylindern 16 gezogen ist. Die Zu-/Ableitungen 10 sind in zwei verschiedenen Richtungen zwischen den Tischzylindern zum Verstellen der Höhe des Tischteils angeordnet. Es kann auch in jeder beliebigen anderen Richtung und anderen Position und an anderer Stelle eine jeweilige Zu-/Ableitung für das Wirkmedium zwischen den Tischzylindern 16 durchgeführt werden. Hierbei sollte jedoch darauf geachtet werden, daß weder die Funktionsfähigkeit der Tischzylinder eingeschränkt, noch die unter Druck stehenden Zu-/Ableitungen einer zu großen Spannung ausgesetzt sind bzw. zu starke Richtungsänderungen ausführen müssen.

Grundsätzlich kann auch eine Kombination aus den in den Figuren 1 und 2 dargestellten Ausführungsformen vorgesehen werden, bei der beispielsweise die Zuleitungen gemäß der Ausführungsform nach Figur 1 und die Ableitungen gemäß der Ausführungsform nach Figur 2 vorgesehen sind, wobei hierbei davon ausgegangen wird, daß separate Zu- und Ableitungen erforderlich sind. In vielen Fällen werden jedoch die Zuleitungen auch zugleich als Ableitungen verwendet, weswegen lediglich eine Leitung für beide Flußrichtungen des Wirkmediums erforderlich ist.

Der in Figur 3 skizzierte Querschnitt durch den Tischteil 1, der entlang der Linie A-A gemäß Figur 1 geführt ist, zeigt, wie dort dargestellt, eine Zu-/Ableitung 10. Im Unterschied zu der Ausführungsform gemäß Figur 1 wird das Wirkmedium jedoch nicht direkt durch diese Zu-/Ableitung 10 geführt, sondern durch darin angeordnete zusätzliche Zu-/Ableitungen 17. Diese können, wie dargestellt, unterschiedliche Querschnitte aufweisen und beliebig in der Zu-/Ableitung 10, die als Gang durch den Tischteil hindurch gebildet ist, angeordnet sein. Die Zu-/Ableitungen 17 sind vorzugsweise als Schläuche gebildet. Alternativ können aber auch anstelle des einen Ganges oder einen Zu-/Ableitung 10 mit den darin vorgesehenen Schläuchen mehrere Zu-/Ableitungen 17 direkt in den Tischteil 1 durch Bohren oder Eingießen von Hohlräumen gebildet sein. Die Anzahl der einzelnen Zu-/Ableitungen 17 ist dabei beliebig und sollte von der Materialstärke des Tischteils 1 sowie von der erforderlichen hin- und her zu pumpenden Wirkmediummenge und dem in dem Wirkmedium wirkenden Druck abhängig gemacht werden.

Die Figuren 4 und 5 zeigen verschiedene Ausführungsformen von Verbindungseinrichtungen 13 zum Verbinden der Zu-/Ableitungen 10 bzw. Zu-/Ableitungen 17 mit dem Wirkmediumbehälter 3. In der in Figur 4 gezeigten Ausführungsform der Verbindungseinrichtung 13 ist in dem Tischteil 1 eine Zu-/Ableitung 17 integriert. Der zweite Teil 12 der Zu-/Ableitung 10 ist als sich einseitig verjüngende Bohrung ausgeführt, wobei die Bohrung zu der Oberfläche 18 des Tischteils hin auskragt. In der Bohrung bzw. dem zweiten Teil 12 ist ein Dichtring 19 angeordnet. Dieser ist vorzugsweise ein O-Ring. In die Bohrung 15 ist ein Verbindungsstück 20 als Verbindungsstück zum Verbinden mit dem zweiten Teil 12 der Zu-/Ableitung 10 eingefügt. Das Verbindungsstück weist einen zylindrischen Teil 21, einen Flanschteil 22 und einen konusförmigen Teil 23 auf. Der konusförmige Teil 23 greift in den zweiten Teil 12 der Zu-/Ableitung 10 ein, wobei der konusförmige Teil 23 im wesentlichen von den Abmessungen und der Formgebung her den Formgebungen und Abmessungen des zweiten Teils 12 der Zu-/Ableitungen 10 entspricht. Durch Zusammenwirken der aneinanderlagernden Flächen von konusförmigem Teil 23 und konusförmig zulaufendem zweiten Teil 12 der Zu-/Ableitung in dem Tischteil 1, unterstützt durch den Dichtring 19, kann eine dichte und zugleich unkomplizierte Verbindung zwischen dem Wirkmediumbehälter und der Zu-/Ableitung für das Wirkmedium geschaffen werden. Das Verbindungsstück 20 ist hierbei auf Seiten des Wirkmediumbehälters mittels des Flanschteils 22 auf dessen Innenfläche 24 über einen zusätzlichen Dichtring 25 abgedichtet.

Der zylindrische Teil 21 des Verbindungsstücks 20 ist mit einem Außengewinde 26 versehen, wohingegen die Bohrung 15 mit einem Innengewinde versehen ist, so daß *das* Verbin-dungsstück 20 in die Bohrung eingeschraubt werden kann. Dies erfolgt aus der Richtung des Wirkmediumbehälters, also der von dem Tischteil 1 weggewandten Seite des Umformwerkzeugs.

Zum Anschließen der Zu-/Ableitung 10 an die externe Leitung 9 zum Verbinden mit Pumpe/Ventil 8 ist an dem einen Ende 27 des Tischteils 1 ein Anschlußstück 28 vorgesehen. Das Anschlußstück besteht hierbei aus einem in dem ersten Teil 11 der Zu-/Ableitung 10 eingefügten, insbesondere eingeschraubten, Teilstück 29, einem Flanschteil 30 und einem mit einem Außengewinde versehenen Anschlußteil 31. Das Anschlußteil 31 zum Verbinden mit der Leitung 9 kann auch ein Innengewinde aufweisen, wie dies bei der Ausführungsform gemäß Figur 5 gezeigt ist.

Bei der Ausführungsform gemäß Figur 5 ist die Zu-/Ableitung 10 entsprechend der Ausführungsform gemäß Figur 2 zum Teil unter dem Tischteil 1 entlang geführt. Lediglich der zweite Teil 12 ist als Bohrung durch das Tischteil 1 hindurchgehend gebildet. In diese Bohrung ist ein Verbindungsstück 32 der Verbindungseinrichtung zum Verbinden von Zu-/Ableitung und Wirkmediumbehälter eingefügt. Das Verbindungsstück ist hierzu mit einem zylindrischen Teilstück 33 und einem Flanschteil 34 versehen. Das zylindrische Teilstück 33 ist in den zweiten Teil 12 eingeschraubt. Es ragt dabei zum Teil über die Unterseite des Tischteils 1 hinaus, wobei auf dieses Ende des zylindrischen Teilstücks 33 ein Anschlußstück 39 zum Verbinden mit einer externen Leitung 9 auffügbar ist. Das Anschlußstück 39 ist als Winkelstück gebildet, um die Wirkmediumleitung zumindest zunächst im wesentlichen parallel zu dem Tischteil anordnen zu können.

Der Flanschteil 34 ist über einen Dichtring 35 und Befestigungseinrichtungen 36 im Bereich der Oberseite 18 des Tisch-teils in diesen eingelassen angeordnet. Die Befestigungseinrichtungen sind hierbei lediglich angedeutet. Sie sind insbesondere in Form von Schrauben ausgeführt. An dem Flanschteil 34 schließt sich ein konusförmiges Teilstück 37 an. Das konusförmige Teilstück 37 kann, ebenso wie der konusförmige Teil 23 des Verbindungsstücks 20, mit einem Außengewinde versehen sein, das mit einem entsprechenden Innengewinde einer Bohrung zusammenwirken kann. Die Bohrung 15 in dem Umformwerkzeug kann zu diesem Zweck also so wie der zweite Teil der Zu-/Ableitung 10 gemäß Figur 4 mit einem Innengewinde versehen sein. Außerdem ist die Bohrung 15 gemäß Figur 5 konusförmig, entsprechend dem konusförmigen Teilstück 37 des Verbindungsstücks 32. Hierdurch können bei entsprechend gewählten Abmessungen von konusförmigem Teilstück 37 und Bohrung 15 die entsprechenden Flächen - mit oder ohne Gewinde - dichtend aneinander liegen. Zum weiteren Abdichten ist ein Dichtring 38 zusätzlich in die Bohrung 15 eingefügt.

Die Steigung der Gewinde der konusförmigen Teilstücke oder Teile bzw. Bohrungen wird vorzugsweise so gewählt, daß zum einen ein gutes Zentrieren von Bohrung und Verbindungsstück zueinander möglich ist und zum anderen eine ausreichende Stabilität und ein ausreichender Strömungsquerschnitt für das Wirkmedium erhalten bleibt. In einer alternativen Ausführungsform können die Verbindungsstücke, insbesondere das Verbindungsstück gemäß Figur 4, über ihren zylindrischen Teil sowie das Gewinde, über das sie in die jeweilige Bohrung eingefügt sind, verstellt werden, wodurch es möglich ist, daß insbesondere der konusförmige Teil der Verbindungsstücke erst dann über die Oberfläche des Tischteils bzw. des Umformwerkzeugs ausgefahren wird, wenn dieses tatsächlich oberhalb der entsprechenden Bohrung, in die es eingreifen soll, positioniert ist. Hierfür können Sensormittel vorgesehen werden, die das Ausfahren der Verbindungsstücke erst in diesem Moment veranlassen.

Anstelle der in den vorherigen Figuren dargestellten und vorstehend beschriebenen Ausführungsformen können innerhalb des Schutzumfanges der Patentansprüche noch zahlreiche andere gebildet werden, bei denen ebenfalls zumindest ein Teil der Zu-/Ableitungen in den Tischteil integriert ist und über eine Verbindungseinrichtung mit dem Wirkmediumbehälter verbindbar ist. Als Verbindungseinrichtungen können dabei beispielsweise auch entsprechend ausgebildete Rohre vorgesehen werden, sofern Umformwerkzeug und Tischteil nicht voneinander abgehoben werden müssen.

## Patentansprüche

1. Vorrichtung zum hydromechanischen Umformen von Platinen (5) mit einem Tischteil (1), über dem ein Umformwerkzeug (2), enthaltend einen Wirkmediumbehälter (3), vorgesehen ist, wobei der Wirkmediumbehälter (3) zumindest eine Zuleitung und/oder Ableitung (6, 10, 17) für ein unter einen regelbaren Druck setzbares Wirkmedium (4) aufweist, wobei ' die zumindest eine Zuleitung und/oder Ableitung (10, 17) zumindest teilweise in den Tischteil (1) integriert ist,
**dadurch gekennzeichnet, daß**
die zumindest eine Zuleitung und/oder Ableitung (10, 17) über eine Verbindungseinrichtung (13) mit dem Wirkmediumbehälter (3) verbindbar ist, die eine sich einseitig verjüngende Bohrung (12,15) und ein sich zumindest teilweise verjüngendes verbindungsstück (14, 20, 32) enthält, die dichtend ineinanderfügbar sind, wobei der Tischteil (1) und/oder der Wirkmediumbehälter (3) mit der Verbindungseinrichtung (13) versehen sind und
die sich verjüngende Bohrung (12) in dem Tischteil (1) und das Verbindungsstück (20) an dem Umformwerkzeug (2) oder dem Wirkmediumbehälter (3) oder die sich verjüngende Bohrung (15, 40) in dem Umformwerkzeug (2) oder dem Wirkmediumbehälter (3) und das Verbindungsstück (32) an dem Tischteil (1) vorgesehen ist.

2. Vorrichtung nach Anspruch 1,
**dadurch gekennzeichnet, daß**
eine feste oder lösbare Verbindung eines zweiten Teils (12) der Zuleitung und/oder Ableitung (10) in dem Tischteil (1) und des Wirkmediumbehälters (3) und/oder des Umformwerkzeugs (2), insbesondere der Bohrung (15) in dem Umformwerkzeug (2), vorgesehen ist.

3. Vorrichtung nach einem der vorstehenden Ansprüche,
**dadurch gekennzeichnet, daß**
innerhalb des Tischteils (1) mehrere Zuleitungen und/oder Ableitungen (10) als Gänge und/oder als ein von einer oder mehreren Zuleitungen und/oder Ableitungen (17) durchzogener Gang (10) integriert sind.

4. Vorrichtung nach einem der vorstehenden Ansprüche,
**dadurch gekennzeichnet, daß**
die in den Tischteil (1) integrierten Zuleitungen und/oder Ableitungen (10) mit unterschiedlichen Durchmessern versehen sind, so daß unterschiedliche Strömungsgeschwindigkeiten in dem durchgesandten Wirkmedium erzielbar sind.

5. Vorrichtung nach einem der vorstehenden Ansprüche,
**dadurch gekennzeichnet, daß**
ein Teil der zumindest einen Zuleitung und/oder Ableitung (10) unter dem Tischteil (1), insbesondere zwischen Tischzylindern (16) zum verstellen der Höhe des Tischteils (1) angeordnet ist.

6. Vorrichtung nach einem der vorstehenden Ansprüche,
**dadurch gekennzeichnet, daß**
die sich verjüngende Bohrung (12, 15) und/oder das Verbindungsstück (20, 32) mit Dichtmittel, insbesondere einem Dichtring (19, 38) versehen ist.

7. Vorrichtung nach einem der vorstehenden Ansprüche,
**dadurch gekennzeichnet, daß**
das den Wirkmediumbehälter (3) aufweisende Umformwerkzeug (2) so positionsgenau auf den Tischteil (1) absenkbar ist, insbesondere vor einem Umformvorgang, daß die zumindest eine Bohrung (12, 15) und das zumindest eine Verbindungsstück (14, 20, 32) dichtend ineinander greifen.

8. Vorrichtung nach einem der vorstehenden Ansprüche,
**dadurch gekennzeichnet, daß**
Sensormittel (40) zum Auslösen eines selbständigen Befüllens des Wirkmediumbehälters (3) nach Absenken des Umformwerkzeugs (2) auf den Tischteil (1) und dichtendem Ineinandergreifen von Bohrungen (12, 15) und Verbindungsstücken (14, 20, 32) vorgesehen sind.

9. Vorrichtung nach einem der vorstehenden Ansprüche,
**dadurch gekennzeichnet, daß**
das Verbindungsstück (20 ,32) Befestigungseinrichtungen (36) zum Befestigen in dem Tischteil (1) und/oder dem Umformwerkzeug (2) und/oder dem wirkmediumbehälter (3) aufweist, insbesondere mit einem Gewinde versehen ist.

10. Vorrichtung nach Anspruch 9,
**dadurch gekennzeichnet, daß**
das zumindest eine Verbindungsstück (14, 20, 32) aus dem Tischteil (1) und/oder dem Umforznverkzeug (2) steuerbar oder regelbar herausfahrbar und in die zumindest eine Bohrung einfügbar ist, insbesondere über ein elektrisch betätigtes Gewinde und/oder hydraulisch, mechanisch oder pneumatisch betätigt, insbesondere nach vorheriger Zentrierung von Bohrungen (12, 15) und Verbindungsstücken (14, 20, 32) zueinander.

11. Vorrichtung nach Anspruch 9 oder 10,
**dadurch gekennzeichnet, daß**
Bolzen und/oder Stifte zur Zentrierung von umformwerkzeug (2) und Tischteil (1) und/oder als Verbindungsstück vorgesehen sind.

12. Vorrichtung nach einem der vorstehenden Ansprüche,
**dadurch gekennzeichnet, daß**
die zumindest eine in oder unter dem Tischteil (1) vorgesehene Zuleitung und/oder Ableitung (10) an dem von der Verbindungseinrichtung (13) wegweisenden Ende mit einem Anschlußstück (28, 39) zum Anschließen an eine Wirkmediumleitung (9) und/oder eine Steuer- oder Regeleinrichtung zum Steuern oder Regeln der zu- und/oder abgeleiteten Wirkmediummenge versehen ist.

13. Vorrichtung nach einem der vorstehenden Ansprüche,
**dadurch gekennzeichnet, daß**
die Zuleitungen und/oder Ableitungen (10) in den Tischteil (1) mechanisch eingearbeitet sind, insbesondere durch Bohren, Fräsen oder ein anderes mechanisches Trennverfahren oder in den Tischteil (1) eingegossen sind.

14. Vorrichtung nach einem der vorstehenden Ansprüche,
**dadurch gekennzeichnet, daß**
das Verbindungsstück (14,20,32) mit einer Befestigungseinrichtung (36) zum Befestigen an dem Wirkmediumbehälter (3) und/oder Umformwerkzeug (2) und/oder der Wirkmediumzuleitung und/oder -ableitung (10) versehen ist.

## Claims

1. A device for hydromechanically forming sheet metal blanks (5), comprising a table part (1) above which a forming tool (2) including a working medium container (3) is provided, the working medium container (3) having at least one supply and/or discharge line (6, 10, 17) for a working medium (4) which can be subjected to a controllable pressure, the at least one supply and/or discharge line (10, 17) being at least partially integrated in the table part (1), **characterised in that** the at least one supply and/or discharge line (10, 17) is connectable via a connecting arrangement (13) to the working medium container (3), which connecting arrangement (13) includes a bore (12, 15) tapering inwardly on one side and an at least partially tapering connecting piece (14, 20, 32), which bore (12, 15) and connecting piece (14, 20, 32) can be sealingly joined one inside the other, the table part (1) and/or the working medium container (3) being provided with the connecting arrangement (13), and the inwardly tapering bore (12) being provided in the table part (1) and the connecting piece (20) being provided on the forming tool (2) or on the working medium container (3), or the inwardly tapering bore (15, 40) being provided in the forming tool (2) or in the working medium container (3) and the connecting piece (32) being provided on the table part (1).

2. Device according to Claim 1, **characterised in that** there is provided a permanent or detachable connection of a second part (12) of the supply and/or discharge line (10) in the table part (1) to the working medium container (3) and/or to the forming tool (2), in particular to the bore (15) in the forming tool (2).

3. Device according to any one of the preceding claims, **characterised in that** a plurality of supply and/or discharge lines (10) are integrated within the table part (1) as passages and/or as a passage (10) through which one or more supply and/or discharge lines (17) pass.

4. Device according to any one of the preceding claims, **characterised in that** the supply and/or discharge lines (10) integrated in the table part (1) are provided with different diameters, so that different flow velocities are attainable in the working medium conveyed therethrough.

5. Device according to any one of the preceding claims, **characterised in that** a part of the at least one supply and/or discharge line (10) is arranged below the table part (1), in particular between table cylinders (16) for adjusting the height of the table part (1).

6. Device according to any one of the preceding claims, **characterised in that** the inwardly tapering bore (12, 15) and/or the connecting piece (20, 32) is/are provided with sealing means, in particular a sealing ring (19, 38).

7. Device according to any one of the preceding claims, **characterised in that** the forming tool (2) including the working medium container (3) can be lowered on to the table part (1), in particular before a forming process, with such positional accuracy that the at least one bore (12, 15) and the at least one connecting piece (14, 20, 32) engage sealingly one inside the other.

8. Device according to any one of the preceding claims, **characterised in that** sensor means (40) are provided for initiating automatic filling of the working medium container (3) after the forming tool (2) has been lowered on to the table part (1) and bores (12, 15) and connecting pieces (14, 20, 32) have engaged sealingly one inside the other.

9. Device according to any one of the preceding claims, **characterised in that** the connecting piece (20, 32) includes fixing devices (36) for fixing in the table part (1) and/or in the forming tool (2) and/or in the working medium container (3), and in particular is provided with a screw thread.

10. Device according to Claim 9, **characterised in that** the at least one connecting piece (14, 20, 32) is movable out of the table part (1) and/or out of the forming tool (2) in a manner which can be controlled or regulated and is insertable into the at least one bore, in particular by means of an electrically and/or hydraulically, mechanically or pneumatically actuated screw thread, in particular after prior reciprocal centring of bores (12, 15) and connecting pieces (14, 20, 32).

11. Device according to Claim 9 or 10, **characterised in that** pins and/or pegs are provided for centring the forming tool (2) and the table part (1) and/or as connecting pieces.

12. Device according to any one of the preceding claims, **characterised in that** the at least one supply and/or discharge line (10) provided in or below the table part (1) is provided on its end facing away from the connecting arrangement (13) with a joining piece (28, 39) for joining to a working medium line (9) and/or to a control or regulating device for controlling or regulating the quantity of working medium supplied and/or discharged.

13. Device according to any one of the preceding claims, **characterised in that** the supply and/or discharge lines (10) are mechanically worked into the table part (1), in particular by drilling, milling or by another mechanical cutting process or are cast into the table part (1).

14. Device according to any one of the preceding claims, **characterised in that** the connecting piece (14, 20, 32) is provided with a fixing device (36) for fixing to the working medium container (3) and/or to the forming tool (2) and/or to the working medium supply line and/or discharge line (10).

## Revendications

1. Un dispositif pour le reformage hydromécanique de tôles (5) avec une partie table (1), sur laquelle est prévu un outil de reformage (2) contenant un récipient à fluide actif (3), le récipient à fluide actif (3) présentant au moins une conduite d'amenée et/ou une conduite d'évacuation (6, 10, 17) pour un fluide actif (4) susceptible d'être exposé à une pression réglable, la au moins une conduite d'amenée et/ou conduite d'évacuation (10, 17) étant intégrée au moins partiellement dans la partie table (1),
**caractérisé en ce que**
la au moins une conduite d'amenée et/ou conduite d'évacuation (10, 17) est susceptible d'être reliée, par l'intermédiaire d'un dispositif de liaison (13), au récipient à fluide actif (3), qui contient un perçage (12, 15) allant en s'effilant sur un côté et une pièce de liaison (14, 20, 32) allant en s'effilant au moins partiellement, qui sont susceptibles d'être raccordés l'une à l'autres de façon étanche, la partie table (1) et/ou le récipient à fluide actif (3) étant muni(s) du dispositif de liaison (13), et
le perçage (12) allant en s'effilant est prévu dans la partie table (1) et la pièce de liaison (20) est prévu sur l'outil de reformage (2) ou sur l'outil de reformage (2) ou le récipient à fluide actif (3), ou le perçage (15, 40) allant en s'effilant est prévu dans l'outil de reformage (2) ou le récipient à fluide actif (3), et la pièce de liaison (32) est prévue sur la partie table (1).

2. Dispositif selon la revendication 1,
**caractérisé en ce qu'**
une liaison, rigide et désolidarisable, d'une deuxième partie (12) de la conduite et/ou la conduite d'évacuation (10) dans la partie table (1) et du récipient à fluide actif (3) et/ou de l'outil de reformage (2) est prévue en particulier le perçage (15) est prévu dans l'outil de reformage (2).

3. Dispositif selon l'une des revendications précédentes,
**caractérisé en ce qu'**
à l'intérieur de la partie table (1) sont intégrées plusieurs conduites d'amenée et/ou conduites d'évacuation (10), sous la forme de passages et/ou sous la forme d'un passage (10) continu, d'une ou plusieurs conduites d'amenée et/ou conduites d'évacuation (17).

4. Dispositif selon l'une des revendications précédentes,
**caractérisé en ce que**
les conduites d'amenée et/ou les conduites d'évacuation (10) intégrées dans la partie table (1) sont munies de diamètres différents, de sorte que l'on peut obtenir dispositif des vitesses d'écoulement différentes dans le fluide actif y passant.

5. Dispositif selon l'une des revendications précédentes,
**caractérisé en ce qu'**
une partie de la au moins une conduite d'amenée et/ou conduite d'évacuation (10) est disposée sous la partie table (1), en particulier entre les cylindres de table (16) prévus pour régler la hauteur de la partie table (1).

6. Dispositif selon l'une des revendications précédentes,
**caractérisé en ce que**
le perçage (12, 15) allant en s'effilant et/ou la pièce de liaison (30, 32) sont munis d'un moyen d'étanchéité, en particulier d'une bague d'étanchéité (19, 38).

7. Dispositif selon l'une des revendications précédentes,
**caractérisé en ce que**
l'outil de reformage (2) présentant le récipient à fluide actif (3) est susceptible d'être abaissé, en position précise, sur la partie table (1), en particulier avant un processus de reformage, de manière que le au moins un perçage (12, 15) et la au moins une pièce de liaison (14, 20, 32) s'engagent l'une dans l'autre de façon étanche.

8. Dispositif selon l'une des revendications précédentes,
**caractérisé en ce que**
des moyens capteurs (40), devant déclencher un remplissage automatique du récipient à fluide actif (3), après abaissement de l'outil de reformage (2) sur la partie table (1), et engagement l'un dans l'autre, étanche, des perçages (12, 15) et des pièces de liaison (14, 20, 32), sont prévus.

9. Dispositif selon l'une des revendications précédentes,
**caractérisé en ce que**
la pièce de liaison (20, 32) présente des dispositifs de fixation (36) pour la fixation dans la partie table (1) et/ou l'outil de reformage (2) et/ou le récipient à fluide actif (3), en particulier, est muni d'un filetage.

10. Dispositif selon la revendication 9,
**caractérisé en ce qu'**
au moins une pièce de liaison (14, 20, 32) est susceptible d'être extraite, de façon pouvant être commandée ou réglée, hors de la partie table (1) et/ou de l'outil de reformage (2) et est susceptible d'être insérée dans le au moins un perçage, en particulier, est actionnée par l'intermédiaire d'au moins un filetage à actionnement électrique et/ou hydraulique, mécanique, ou pneumatique, en particulier après un centrage préalable des perçages (12, 15) et des pièces de liaison (14, 20, 32) les unes par rapport aux autres.

11. Dispositif selon la revendication 9 ou 10,
**caractérisé en ce que**
des boulons et/ou des tétons pour le centrage de l'outil de reformage (2) et de la partie table (1) et/ou faisant office de pièce de liaison, sont prévus.

12. Dispositif selon l'une des revendications précédentes,
**caractérisé en ce que**
la au moins une conduite d'amenée et/ou conduite d'évacuation (10) prévue dans ou sous la partie table (1) est munie, à l'extrémité opposée au dispositif de liaison (13), d'une pièce de raccordement (28, 39) pour raccorder à une conduite à fluide actif (9) et/ou d'un dispositif de commande ou de régulation pour commander ou régler la quantité de fluide actif amenée et/ou évacuée.

13. Dispositif selon l'une des revendications précédentes,
**caractérisé en ce que**
les conduites d'amenées et/ou les conduites d'évacuation (10) sont usinées mécaniquement dans la partie table (1), en particulier, par perçage, fraisage, ou bien par un autre procédé mécanique de séparation, ou bien sont obtenues de moulage dans la partie table (1).

14. Dispositif selon l'une des revendications précédentes,
**caractérisé en ce que**
la pièce de liaison (14, 20, 32) est munie d'un dispositif de fixation (36) pour la fixation au récipient à fluide actif (3) et/ou d'un outil de reformage (2) et/ou de la conduite d'amenée et/ou de la conduite d'évacuation de fluide actif (10).
